# EUROPÄISCHE PATENTSCHRIFT

(11) **EP 2 024 097 B1**
(45) Veröffentlichungstag und Bekanntmachung des Hinweises auf die Patenterteilung: **04.06.2014**
(21) Anmeldenummer: 06753816.5
(22) Anmeldetag: 23.05.2006
(51) Int. Cl.: B04B 5/04, B04B 7/02

(54) **DECKEL ZUM VERSCHLIESSEN EINES ZENTRIFUGENROTORS**
LID FOR CLOSING A CENTRIFUGE ROTOR
COUVERCLE SERVANT À FERMER LE ROTOR D'UNE CENTRIFUGEUSE

(43) Veröffentlichungstag der Anmeldung: 18.02.2009
(73) Patentinhaber: EPPENDORF AG, 22339 Hamburg (DE)
(72) Erfinder: KÖHN, Heinz, Gerhard, 22397 Hamburg (DE); KOPOWSKI, Eckhard, 38102 Braunschweig (DE); HEILMANN, Andreas, 04451 Borsdorf (DE)
(74) Vertreter: Rohnke, Christian
(86) Internationale Anmeldenummer: PCT/EP2006/004911
(87) Internationale Veröffentlichungsnummer: WO 2007/134624

(56) Entgegenhaltungen:
- EP-A1- 0 043 196
- WO-A-83/04379
- US-A1- 6 063 018
- US-A1- 2004 018 928
- US-A1- 2004 224 831

## Beschreibung

Die vorliegende Erfindung betrifft eine Zentrifugenrotorvorrichtung bestehend aus einem Zentrifugenrotor und einem Deckel zum Verschließen eines Zentrifugenrotors, wie dieser beispielsweise aus der US-A-200400188928 bekannt ist.

Zentrifugen sind Geräte, mit denen Behälter Fliehkraft ausgesetzt werden können. Im Labor können so zum Beispiel Suspensionen in Reagenzgläsern behandelt werden, um den schwebenden Feststoff am Boden des Reagenzglases abzusetzen. Zentrifugen weisen in aller Regel einen Drehantrieb auf mit einer senkrechten Antriebswelle, auf den ein Rotor aufsetzbar ist. In dem Rotor sind zumeist Fächer vorgesehen, in die sich Behälter, welche zentrifugiert werden sollen, einsetzen lassen. Oft sind die Rotoren der Zentrifuge auswechselbar, um in einem der Rotoren Gefäßinhalte zu zentrifugieren, während andere Rotoren erst noch mit Behältern beladen werden oder mit schon zentrifugierten Behältern zur Weiterbearbeitung bereitstehen können.

Weil zum Beispiel Reagenzgläser oberseitig offen in die Rotoren gesteckt werden, dient es unter anderem der Betriebssicherheit, die Behälter beim Zentrifugieren in dem Rotor in einem flüssigkeitsdichten Raum zu halten. Dieser Raum sollte andererseits zur einfachen Beladung möglichst gut zugänglich sein. Weil insbesondere im Labor oft mehrere Handgriffe gleichzeitig ausgeführt und die Zentrifugen trotzdem sorgfältig verschlossen werden müssen, ist es besonders vorteilhaft, Geräte mit möglichst wenig Handgriffen, mit möglichst wenig Betätigungsbewegung und möglichst mit nur einer Hand betriebssicher benutzen zu können. Diesbezüglich sind bekannte Zentrifugen verbesserungsbedürftig.

Der vorliegenden Erfindung liegt die Aufgabe zugrunde, einen Deckel zum Verschließen eines Zentrifugenrotors zu schaffen, dessen Handhabung vereinfacht ist.

Diese Aufgabe wird erfindungsgemäß von einer Zentrifugenrotorvorrichtung mit den Merkmalen des Anspruchs 1 gelöst. Bevorzugte Ausgestaltungen der Erfindung sind in den Unteransprüchen angegeben.

Erfindungsgemäß ist eine Zentrifugenrotorvorrichtung bestehend aus einem Zentrifugenrotor und einem Deckel zum Verschließen eines Zentrifugenrotors gekennzeichnet durch ein Bewegungsgewinde mit einem Steigungswinkel, welcher derart gewählt ist, dass, der Deckel nach dem Vorpositionieren auf dem Zentrifugenrotor durch das Eigengewicht des Deckels selbsttätig in eine Verschlussposition im Gewinde geführt rotiert (Verschlussmechanismus). Als bevorzugte Ausgestaltung dessen zeigt ein Verschlussmechanismus der erfindungsgemäßen Vorrichtung die verschlossene Endposition des Deckels auf dem Zentrifugenrotor, insbesondere durch ein schnappendes oder klackendes Geräusch, akustisch an.

Zum Beispiel kann ein erfindungsgemäßer Deckel um eine im wesentlichen senkrechte Achse - vorzugsweise die Drehachse des Rotors - rotationssymmetrisch sein und (ähnlich wie ein Kochtopfdeckel mit mittigem Knauf) einen zentralen Griffknauf aufweissen, mit dem sich der Deckel von oben auf den Rotor aufsetzen lässt. Wenn dann der Verschlussmechanismus zum Beispiel ein Bewegungsgewinde mit einem genügend großem Steigungswinkel ist, kann der Deckel nach dem Vorpositionieren am Eingang des Gewindes durch das Eigengewicht des Deckels selbsttätig in eine Verschlussposition im Gewinde geführt rotieren. Vorzugsweise umfasst der Verschlussmechanismus eine Arretierung der vollständig verschlossenen Position des Deckels - zum Beispiel am Ende des Gewindes. Auf diese Weise genügt es also bei dieser erfindungsgemäßen Ausgestaltung, den Deckel mit einer Hand am Griffknauf von oben auf den Rotor vorzupositionieren, dann loszulassen, so dass er von selbst abwärts in eine fast verschlossene Position rotiert, und schließlich am selben Griffknauf noch um wenige Grad weiterzudrehen, so dass der Deckel in dann flüssigkeitsdicht verschlossener Position arretiert.

Die Arretierung kann formschlüssig sein, zum Beispiel, indem der Deckel vor dem Arretieren auf seinen Dichtungen, die die Dichtigkeit bewirken, aufsitzt und zum Beispiel gegen deren gummielastische Verformbarkeit dann über einen Arretierungsabsatz mit einem Zapfen in einem Arretierungshinterschnitt formschlüssig zu liegen kommt.

Diese und andere Merkmale der Erfindung und ihrer möglichen Ausgestaltungen werden im folgenden mit Bezug auf die beigefügten Zeichnungen beschrieben.
- **Figur 1**: zeigt eine geschnittene Seitenansicht eines Zentrifugenrotors und eines Deckels dafür,
- **Figur 2**: zeigt eine geschnittene Seitenansicht des Zentrifugenrotors gemäß Figur 1 mit dem Deckel in (fast) geschlossener Position,
- **Figur 3**: zeigt eine räumliche geschnittene Ansicht des Zentrifugenrotors mit Deckel gemäß Figur 1 und
- **Figur 4**: zeigt eine räumliche Ansicht des Verschlussmechanismus des Zentrifugenrotors gemäß Figur 1.

In Figur 1 ist ein Zentrifugenrotor 2 erkennbar, über dem ein Deckel 4 abgebildet ist, wie er von einer Hand (nicht dargestellt) eines Benutzers auf den Zentrifugenrotor 2 aufgesetzt wird. Der Zentrifugenrotor 2 weist eine Reihe gleichmäßig auf dem Rotorumfang verteilter Bohrungen oder Fächer 6 auf, wohinein sich Reagenzgläser (nicht dargestellt) schräg nach außen unten orientiert stecken lassen. Der Rotor ist insgesamt um eine senkrechte Achse **8** rotationssymmetrisch und weist mittig eine senkrechte, zentrale Bohrung **9** auf, durch die sich der Rotor **2** auf eine Zentrifugenantriebswelle (nicht dargestellt) für das Zentrifugieren aufstecken lässt.

Die Fächer **6** für Reagenzgläser sind durch eine große kreisrunde Öffnung **10** in der Oberseite des Rotors **2** zugänglich. Sie befinden sich auf der radialen Außenwand eines napfförmigen Raumes **11,** der sich ringförmig um eine zentrische Nabe **12** herumerstreckt.

In der Nabe **12** ist unterseitig die Bohrung **9** für eine Zentrifugenrotorantriebswelle angeordnet. Nach oben ragt die Nabe **12** gewissermaßen kreiszylindrisch aus der Öffnung **10** heraus und bildet dort ein wesentliches Element eines Verschlussmechanismus **14** des Deckels **4:** Der in der Draufsicht kreisrunde Deckel **4** nämlich weist in seiner Mitte oberseitig einen kreiszylindrisch aufwärts ragenden Griffknauf **16** auf, welcher unterseitig hohl, also sozusagen die Form eines Bechers oder Hutes hat. Zum Beispiel von oben gegriffen, lässt sich der Knauf **16** mit dem Deckel **4** insgesamt auf das obere Ende **18** der Nabe **12** aufsetzen und so vorpositionieren. Ohne weitere Drehbewegung erst einmal fällt der Deckel **4** aufgrund seines Eigengewichts entlang der senkrechten Achse **8** senkrecht nach unten mit dem becherförmigen Knauf **16** über das obere Ende **18** der Nabe **12,** bis drei radial nach innen in dem becherförmigen Knauf vorspringende Gewindezapfen **20,** welche gleichmäßig auf dem Umfang des Innenraums **22** des becherförmigen Knaufs **16** verteilt sind, auf der Oberkante des oberen Endes **18** der Nabe **12** zu liegen kommen.

So vorpositioniert, rutscht der Deckel **4** aufgrund seines Eigengewichtes weiter entlang der senkrechten Achse **8** nach unten und wird dabei von einem dreigängigen Gewinde **24** in eine Drehbewegung im Uhrzeigersinn versetzt. Das dreigängige Gewinde **24** in der Nabe **12** ist besonders gut in der räumlichen Ansicht von Figur **4** erkennbar. Das dreigängige Gewinde **24** mit Blick auf Figur **4** erstreckt sich in Form von drei spiralförmigen Nuten **24** auf dem Umfang der Nabe **12** spiralförmig nach unten. Die Nuten **24** haben eine solche Weite, dass die Gewindezapfen **20** im Innenraum des becherförmigen Knaufs **16** geführt, aber ohne zu klemmen, darin laufen können. So bewegt sich also der Deckel **4** durch sein Eigengewicht selbsttätig, sich um die senkrechte Achse **8** drehend, nach unten, bis seine O-Ring-Dichtung **26** (unterseitig am äußersten Deckelrand) auf dem oberen Rand der Rotoröffnung **10** zu liegen kommt. Diese Position des Deckels 4 auf dem Rotor 2 ist in Figur 2 erkennbar.

Erst in dieser Position muss der Benutzer zum abschließenden flüssigkeitsdichten Verschließen des Deckels **4** auf dem Rotor **2** den Knauf **16** nochmals (oberseitig am Deckel) greifen und um wenige Grad drehen, um den Deckel **4** auf dem Rotor **2** zu arretieren: Denn wieder mit Blick auf Figur 4 ist erkennbar, dass als Verschlussmechanismus die Nuten **24** des dreigängigen Gewindes an ihrem unteren Ende eine Arretierposition **27** für den Gewindestift **20** hinter einem Absatz **28** aufweisen. Durch aktives Weiterdrehen des Deckels **4,** geführt durch seine Gewindezapfen **20** in den Gewindegängen **24** überwinden nun die Gewindezapfen **20** die Absätze oder "Buckel" **28** gegen die Vorspannung der gummielastischen Dichtung **26,** die in eine Dichtungsnut **30** am äußeren Rand der Rotoröffnung **10** flüssigkeitsdicht gedrückt wird. Hinter den Buckeln **28** liegen die Gewindezapfen **20** dann formschlüssig arretiert in den Arretierpositionen **27** am Ende der Gewindegänge **24.**

## Patentansprüche

1. Zentrifugenrotorvorrichtung bestehend aus einem Zentrifugenrotor (2) und einem Deckel (4) zum Verschließen eines Zentrifugenrotors, **gekennzeichnet durch** ein Bewegungsgewinde (24) mit einem Steigungswinkel, welcher derart gewählt ist, dass der Deckel (4) nach dem Vorpositionieren auf dem Zentrifugenrotor (2) **durch** das Eigengewicht des Deckels selbsttätig um eine im wesentlichen senkrechte Achse in eine Verschlussposition im Gewinde geführt rotiert.

2. Vorrichtung nach dem vorhergehenden Anspruch, **dadurch gekennzeichnet, dass** der Verschlussmechanismus ein mehrgängiges Gewinde ist.

3. Vorrichtung nach einem der vorhergehenden Ansprüche, **dadurch gekennzeichnet, dass** der Verschlussmechanismus eine Arretierung der vollständig verschlossenen Position des Deckels (4) aufweist.

4. Vorrichtung nach dem vorhergehenden Anspruch, **dadurch gekennzeichnet, dass** die Arretierung formschlüssig ist.

5. Vorrichtung nach einem der vorhergehenden Ansprüche, **dadurch gekennzeichnet, dass** der Verschlussmechanismus mittig auf dem Deckel (4) angeordnet ist.

6. Vorrichtung nach einem der vorhergehenden Ansprüche, **dadurch gekennzeichnet, dass** der Verschlussmechanismus einen Drehknauf aufweist.

7. Vorrichtung nach einem der vorhergehenden Ansprüche, **dadurch gekennzeichnet, dass** der Verschlussmechanismus die verschlossene Endposition des Deckels auf dem Zentrifugenrotor akustisch anzeigt.

## Claims

1. A centrifuge rotor apparatus consisting of a centrifuge rotor (2) and a lid (4) for closing a centrifuge rotor, **characterized by** a transmission thread (24) with a gradient angle, which is selected such that, after the pre-positioning on the centrifuge rotor (2), the lid (4) rotates automatically and guided in the thread around a mainly perpendicular axis into a closing position due to the own weight of the lid.

2. The apparatus according to the previous claim, **characterized in that** the closing mechanism is a multiple-start thread.

3. The apparatus according to one of the previous claims, **characterized in that** the closing mechanism features a locking of the completely closed position of the lid (4).

4. The apparatus according to the previous claim, **characterized in that** the locking is form-fitting.

5. The apparatus according to one of the previous claims, **characterized in that** the closing mechanism is arranged centered on the lid (4).

6. The apparatus according to one of the previous claims, **characterized in that** the closing mechanism has a rotary knob.

7. The apparatus according to one of the previous claims, **characterized in that** the closing mechanism indicates acoustically the closed end position of the lid on the centrifuge rotor.

## Revendications

1. Dispositif de rotor de centrifugeuse, composé d'un rotor de centrifugeuse (2) et d'un couvercle (4) pour la fermeture d'un rotor de centrifugeuse, **caractérisé par** un filetage de déplacement (24) avec un angle d'inclinaison de l'hélice qui est choisi de telle sorte que le couvercle (4), après le pré-positionnement sur le rotor de centrifugeuse, est tourné automatiquement par le poids propre du couvercle en étant guidé dans une position de fermeture dans le filetage autour d'un axe essentiellement vertical.

2. Dispositif selon la revendication précédente, **caractérisé en ce que** le mécanisme de fermeture est un filetage à pas multiples.

3. Dispositif selon une des revendications précédentes, **caractérisé en ce que** le mécanisme de fermeture présente un dispositif d'arrêt de la position complètement fermée du couvercle (4).

4. Dispositif selon la revendication précédente, **caractérisé en ce que** le dispositif d'arrêt est à liaison de forme.

5. Dispositif selon une des revendications précédentes, **caractérisé en ce que** le mécanisme de fermeture est disposé de façon centrée sur le couvercle (4).

6. Dispositif selon une des revendications précédentes, **caractérisé en ce que** le mécanisme de fermeture présente un bouton tournant.

7. Dispositif selon une des revendications précédentes, **caractérisé en ce que** le mécanisme de fermeture indique acoustiquement la position extrême fermée du couvercle sur le rotor de centrifugeuse.
